# EUROPÄISCHE PATENTSCHRIFT

(11) **EP 3 835 525 B1**
(45) Veröffentlichungstag und Bekanntmachung des Hinweises auf die Patenterteilung: **28.12.2022**
(21) Anmeldenummer: 20208324.2
(22) Anmeldetag: 18.11.2020
(51) Int. Cl.: E05D 15/10

(54) **SCHIEBETÜRBESCHLAG UND ZUGEHÖRIGE SCHIEBETÜRANORDNUNG**
SLIDING DOOR FITTING AND ASSOCIATED SLIDING DOOR ARRANGEMENT
FERRURE DE PORTE COULISSANTE ET AGENCEMENT DE PORTE COULISSANTE ASSOCIÉE

(30) Priorität: 10.12.2019 DE 202019106859 U
(43) Veröffentlichungstag der Anmeldung: 16.06.2021
(73) Patentinhaber: Häfele SE & Co KG, 72202 Nagold (DE)
(72) Erfinder: Arnold, Lorenz, 6314 Unterägeri (CH)
(74) Vertreter: Kohler Schmid Möbus Patentanwälte

(56) Entgegenhaltungen:
- EP-A1- 0 712 989
- EP-A1- 0 972 901
- WO-A1-2013/057324
- FR-A- 1 219 364
- US-A- 3 280 506

## Beschreibung

Die Erfindung betrifft einen Schiebetürbeschlag für mindestens zwei parallel abstellbare Schiebetüren.

Solche Schiebetürbeschläge sind hinreichend bekannt, aber bestehen meist aus vielen Einzelteilen und sind daher teuer, aufwändig in der Konstruktion, schwer, klobig, platzraubend, anfällig in der Mechanik und mühsam zu richten.

Aus der EP 0 712 989 A1 ist ein Schiebetürbeschlag für zwei parallel abstellbare Schiebetüren bekannt. Der Schiebetürbeschlag umfasst eine obere und eine untere, jeweils eine Führungsnut aufweisende Gleitschiene und jeweils zwei obere und zwei untere Federgleiter für jede der Schiebetüren. Die Federgleiter weisen jeweils eine Schenkelfeder mit einem ersten Federschenkel, der zur Anlage an der einen Nutflanke der Führungsnut bestimmt ist, und einen zweiten Federschenkel auf, der einen Druckarm trägt. Das freie Ende des Druckarms ist zur Anlage an der anderen Nutflanke der Führungsnut bestimmt und kann aus einer Ausgangsstellung gegen die Federkraft der Schenkelfeder in eine Endstellung ausgelenkt werden, in der das freie Ende des Druckarms weniger weit vom ersten Federschenkel beabstandet ist als in der Ausgangsstellung.

Demgegenüber liegt der vorliegenden Erfindung die Aufgabe zugrunde, einen möglichst einfach aufgebauten Schiebetürbeschlag, insbesondere für kleine Möbel, anzugeben.

Diese Aufgabe wird gelöst durch einen Schiebetürbeschlag für mindestens zwei parallelverschiebbare Schiebetüren mit einer oberen und einer unteren, jeweils eine Führungsnut aufweisenden Gleitschiene und mit jeweils mindestens zwei oberen und zwei unteren Federgleitern für jede der Schiebetüren, wobei die Federgleiter jeweils einteilig aus Kunststoff gebildet sind und jeweils einen Grundkörper mit zwei einander gegenüberliegenden Längsrändern, von denen der eine, erste Längsrand zur Anlage an der einen Nutflanke der Führungsnut bestimmt ist, und einen am Grundkörper angeformten Federarm aufweisen, dessen freies Federarmende zur Anlage an der anderen Nutflanke der Führungsnut bestimmt ist, wobei der Federarm aus einer Ausgangsstellung, in der das freie Federarmende über den anderen, zweiten Längsrand nach außen vorsteht, gegen die Wirkung einer Rückstellkraft in eine weniger weit überstehende Endstellung auslenkbar ist, und wobei der Abstand zwischen den beiden Längsrändern des Grundkörpers höchstens halb so groß wie die Nutbreite der Führungsnut ist, so dass zwei zusammengedrückte Federgleiter parallel nebeneinander in der Gleitschiene Platz finden.

Der erfindungsgemäße Schiebetürbeschlag weist wenige, kostengünstige und leichte Teile auf, die weder fehleranfällig noch aufwändig zu montieren sind. Erfindungsgemäß sind die Federgleiter einteilig aus Kunststoff gebildet, so dass die Rückstellkraft des Federarms durch seine elastische Verformung bewirkt wird.

Vorzugsweise weist der Grundkörper an seinem zweiten Längsrand eine Aussparung auf, in die das freie Federarmende in der Endstellung zumindest teilweise eingreift.

Besonders bevorzugt weist der Grundkörper auf seiner Montageseite mindestens zwei in Längsrichtung beabstandete Zapfen auf, die in entsprechende Bohrungen in der Unter- bzw. Oberseite der Schiebetür eingepresst werden. Verschiedene Zapfenabstände können vorteilhaft ein vertauschtes Anordnen der unteren und oberen Federgleiter verhindern. Vorzugsweise sind die unteren und die oberen Federgleiter, ggf. bis auf unterschiedliche Zapfenabstände, zueinander spiegelsymmetrisch ausgebildet.

Besonders bevorzugt weist der Federarm eine Längskante auf, die über die Montageseite des Grundkörpers vorsteht, um so auch von einer vorbeigeschobenen Schiebetür ausgelenkt zu werden.

Die Erfindung betrifft auch eine flächenbündig schließende Schiebetüranordnung mit mindestens zwei parallel abstellbaren Schiebetüren und mit einem wie oben ausgebildeten Schiebetürbeschlag, wobei jede der Schiebetüren mittels zweier unterseitig montierter, unterer Federgleiter in der Führungsnut der unteren Gleitschiene und mittels zweier oberseitig montierter, oberer Federgleiter in der Führungsnut der oberen Gleitschiene längsverschiebbar geführt ist.

Weitere Vorteile der Erfindung ergeben sich aus der Beschreibung, den Ansprüchen und der Zeichnung. Die gezeigten und beschriebenen Ausführungsformen sind nicht als abschließende Aufzählung zu verstehen, sondern haben vielmehr beispielhaften Charakter für die Schilderung der Erfindung.

Es zeigen:
- Fig. 1: eine Ausführungsform eines erfindungsgemäßen Schiebetürbeschlags mit Gleitschienen und mit Federgleitern, die teilweise an einer Schiebetür montiert sind;
- Fig. 2: eine perspektivische Ansicht des in Fig. 1 gezeigten Federgleiters; und
- Fign. 3a-3e: den Bewegungsablauf einer flächenbündig schließenden Schiebetüranordnung mit zwei parallel abstellbaren Schiebetüren beim Öffnen einer der beiden Schiebertüren.

Der in **Fig. 1** gezeigte Schiebetürbeschlag 1 dient zum Parallelabstellen zweier Schiebetüren **13a, 13b** einer in Fig. 3a gezeigten, flächenbündig schließenden Schiebetüranordnung **12** eines Schiebetürenschranks und ist insbesondere für kleinere Möbel geeignet.

Der Schiebetürbeschlag 1 umfasst eine obere und eine untere, flache U-förmige Gleitschiene **2a, 2b** mit jeweils einer Führungsnut 3 sowie jeweils zwei obere und zwei untere Federgleiter **4a, 4b** für jede der beiden Schiebetüren 13a, 13b. Wie in **Fig. 2** gezeigt, weisen die Federgleiter 4a, 4b jeweils einen flachen Grundkörper 5 mit zwei einander gegenüberliegenden Längsrändern **6a**, **6b,** von denen der eine, erste Längsrand 6a zur Anlage an der einen Nutflanke **3a** der Führungsnut 3 bestimmt ist, und einen am Grundkörper 5 angelenkten Federarm 7 auf, dessen freies Federarmende **7a** zur Anlage an der anderen Nutflanke **3b** der Führungsnut 3 bestimmt ist.

Die Federgleiter 4a, 4b sind jeweils einteilig aus Kunststoff gebildet, d.h., der Federarm 7 ist am Grundkörper 5 angeformt und elastisch auslenkbar. Der Federarm 7 ist aus der in Fig. 1 für die oberen Federgleiter 4b gezeigten Ausgangsstellung, in der das freie Federarmende 7a über den anderen, zweiten Längsrand 6b nach außen vorsteht, nach innen in die in Fig. 2 gezeigte, weniger weit überstehende Endstellung elastisch auslenkbar. Solange die Federgleiter 4a, 4b noch nicht in die U-förmige Gleitschienen 2a, 2b eingesetzt sind, ist in der Ausgangsstellung der Abstand **a** zwischen dem freien Federarmende 7a und dem ersten Längsrand 6a größer als die Nutbreite **B** der Führungsnut 3. Der Grundkörper 5 und der Federarm 7 sind in der gleichen Ebene angeordnet, wobei der Grundkörper 5 an seinem zweiten Längsrand 6b eine Aussparung **8** hat, in die das freie Federarmende 7a in der Endstellung zumindest teilweise eingreift. Der Federarm 7 weist außerdem eine Längskante **9** auf, die über die Montageseite **10** des Grundkörpers 5 vorsteht. In der Endstellung verläuft die Längskante 9 bevorzugt parallel zum ersten Längsrand 6a.

Zwei in Längsrichtung versetzte Zapfen **11** sind auf der Montageseite 10 des Grundkörpers 5 vorgesehen, insbesondere angeformt. Bevorzugt sind die Zapfenabstände der unteren und der oberen Federgleiter 4a, 4b unterschiedlich und die unteren und die oberen Federgleiter 4a, 4b, bis auf diese unterschiedlichen Zapfenabstände, zueinander spiegelsymmetrisch. Die Längsränder 6a, 6b können parallel oder, wie im Ausführungsbeispiel gezeigt, auch leicht schräg zueinander verlaufen. Der Abstand **b** zwischen den beiden Längsrändern 6a, 6b des Grundkörpers 5 ist höchstens halb so groß wie die Nutbreite B der Führungsnut 3.

In den **Fign. 3a-3e** ist der Bewegungsablauf der flächenbündig schließenden Schiebetüranordnung 12 mit zwei parallel abstellbaren Schiebetüren 13a, 13b beim Öffnen der in Fign. 3a-3e linken Schiebetür 13a gezeigt. Die beiden Schiebetüren 13a, 13b sind jeweils mittels zweier unterseitig montierter, unterer Federgleiter 4a in der Führungsnut 3 der unteren Gleitschiene 2a und mittels zweier oberseitig montierter, oberer Federgleiter 4b in der Führungsnut 3 der oberen Gleitschiene 2b längsverschiebbar geführt. Der Grundkörper 5 stützt sich mit seinem ersten Längsrand 6a an der einen Nutflanke 3a und der nach außen vorgespannte Federarm 7 mit seinem freien Federarmende 7a an der anderen Nutflanke 3b ab, so dass die Schiebetür 13a, 13b entlang der Gleitschienen 2a, 2b längsgeführt ist. Die Gleitschienen 2a, 2b sind beispielsweise am Boden und an der Decke eines Schrankkorpus montiert, insbesondere eingenutet.

Fig. 3a zeigt die beiden Schiebetüren 13a, 13b in ihrer frontbündigen Schließstellung, in der die beiden Schiebetüren 13a, 13b aneinander anliegen.

Wenn die rechte Seite der linken Schiebetür 13a nach innen (Pfeilrichtung) gedrückt wird, werden dadurch die Federarme 7 der rechten Federgleiter 4a, 4b der linken Schiebetür 13a - gegen ihre elastische Rückstellkraft - jeweils bis in ihre Endstellung ausgelenkt. Die rechte Türseite der linken Schiebetür 13a samt der rechten Federgleiter 4a, 4b wird in eine Ebene hinter dem rechten Türflügel 13b querverschoben und anschließend seitlich sowohl hinter die linke Türseite des rechten Türflügels 13b als auch hinter die linken Federgleiter 4a, 4b der rechten Schiebetür 13b in Öffnungsrichtung, also nach rechts, verschoben (Fig. 3b). Wie im Ausführungsbeispiel gezeigt, können die einander zugewandten Grundkörper-Stirnseiten **14** der aneinander vorbeigeschobenen Federgleiter 4a, 4b der beiden Schiebetüren 13a, 13b schräg verlaufen, um bei schrägem Druck auf die rechte Seite der linken Schiebetür 13a eine kombinierte Quer- und Längsbewegung zu bewirken.

Beim weiteren Öffnen der linken Schiebetür 13a werden die rechten Federgleiter 4a, 4b der linken Schiebetür 13a an den linken Federgleitern 4a, 4b der rechten Schiebetür 11b vorbeigeschoben. Dadurch werden die Federarme 7 der linken Federgleiter 4a, 4b der rechten Schiebetür 13b vom ersten Längsrand 6a der vorbeigeschobenen Grundkörper 5 der linken Schiebetür 13a - gegen ihre elastische Rückstellkraft - jeweils bis in ihre Endstellung ausgelenkt (Fig. 3c).

Die linke Schiebetür 13a wird weiter nach rechts geschoben und dabei gleichzeitig auch die linke Seite der linken Schiebetür 13a nach innen (Pfeilrichtung) gedrückt, um auch die linke Türseite samt ihrer zugehörigen, linken Federgleiter 4a, 4b in die Ebene hinter der rechten Schiebetür 13b querzuverschieben (Fig. 3d). Trotz der vorbeigeschobenen Grundkörper 5 bleiben die Federarme 7 der linken Federgleiter 4a, 4b der rechten Schiebetür 13b weiterhin in ihrer Endstellung, weil die Längskanten 9 der Federarme 7 an der linken Schiebetür 13a anliegen.

Beim weiteren Öffnen der nun hinteren Schiebetür 13a werden dann auch die Federarme 7 der rechten Federgleiter 4a, 4b der nun vorderen Schiebetür 13b vom ersten Längsrand 6a der vorbeigeschobenen Grundkörper 5 der hinteren Schiebetür 13a - gegen ihre elastische Rückstellkraft -jeweils bis in ihre Endstellung ausgelenkt (Fig. 3e). Nunmehr sind alle Federarme 7 der beiden Schiebetüren 13a, 13b gespannt, wodurch einerseits die vordere Schiebetür 13b weiterhin an der Nutflanke 3a anliegt und andererseits die hintere Schiebetür 3b parallel an der vorderen Schiebetür 13b anliegt.

## Patentansprüche

1. Schiebetürbeschlag (1) für mindestens zwei parallel abstellbare Schiebetüren (13a, 13b), mit einer oberen und einer unteren, jeweils eine Führungsnut (3) aufweisenden Gleitschiene (2a, 2b) und mit jeweils mindestens zwei oberen und zwei unteren Federgleitern (4a, 4b) für jede der Schiebetüren (13a, 13b), wobei die Federgleiter (4a, 4b) jeweils einteilig aus Kunststoff gebildet sind und jeweils einen Grundkörper (5) mit zwei einander gegenüberliegenden Längsrändern (6a, 6b), von denen der eine, erste Längsrand (6a) zur Anlage an der einen Nutflanke (3a) der Führungsnut (3) bestimmt ist, und einen am Grundkörper (5) angeformten Federarm (7) aufweisen, dessen freies Federarmende (7a) zur Anlage an der anderen Nutflanke (3b) der Führungsnut (3) bestimmt ist, wobei der Federarm (7) aus einer Ausgangsstellung, in der das freie Federarmende (7a) über den anderen, zweiten Längsrand (6b) nach außen vorsteht, gegen die Wirkung einer Rückstellkraft in eine weniger weit überstehende Endstellung auslenkbar ist, und wobei der Abstand (b) zwischen den beiden Längsrändern (6a, 6b) des Grundkörpers (5) höchstens halb so groß wie die Nutbreite (B) der Führungsnut (3) ist, so dass zwei zusammengedrückte Federgleiter (4a, 4b) parallel nebeneinander in der Gleitschiene (2a, 2b) Platz finden.

2. Schiebetürbeschlag nach Anspruch 1, **dadurch gekennzeichnet, dass** der Grundkörper (5) an seinem zweiten Längsrand (6b) eine Aussparung (8) aufweist, in die das freie Federarmende (7a) in der Endstellung zumindest teilweise eingreift.

3. Schiebetürbeschlag nach einem der vorhergehenden Ansprüche, **dadurch gekennzeichnet, dass** der Grundkörper (5) auf seiner Montageseite (10) mindestens zwei in Längsrichtung beabstandete Zapfen (11) aufweist.

4. Schiebetürbeschlag nach einem der vorhergehenden Ansprüche, **dadurch gekennzeichnet, dass**, ggf. bis auf unterschiedliche Zapfenabstände, die unteren und die oberen Federgleiter (4a, 4b) zueinander spiegelsymmetrisch ausgebildet sind.

5. Schiebetürbeschlag nach einem der vorhergehenden Ansprüche, **dadurch gekennzeichnet, dass** der Federarm (7) eine Längskante (9) aufweist, die über die Montageseite (10) des Grundkörpers (5) vorsteht.

6. Flächenbündig schließende Schiebetüranordnung (12) mit mindestens zwei parallel abstellbaren Schiebetüren (13a, 13b) und mit einem Schiebetürbeschlag (1) nach einem der vorhergehenden Ansprüche, wobei jede der Schiebetüren (13a, 13b) mittels zweier unterseitig montierter, unterer Federgleiter (4a) in der Führungsnut (3) der unteren Gleitschiene (2a) und mittels zweier oberseitig montierter, oberer Federgleiter (4b) in der Führungsnut (3) der oberen Gleitschiene (2b) längsverschiebbar geführt ist.

## Claims

1. Sliding door fitting (1) for at least two sliding doors (13a, 13b) that can be placed in parallel, with an upper and a lower sliding rail (2a, 2b), each having a guide groove (3), and with at least two upper and two lower spring sliders (4a, 4b) for each of the sliding doors (13a, 13b), wherein the spring sliders (4a, 4b) are each formed in one piece from plastic material and each comprise a base body (5) with two opposite longitudinal edges (6a, 6b), of which the one, first longitudinal edge (6a) is intended to rest on the one groove flank (3a) of the guide groove (3), and a spring arm (7) which is formed on the base body (5), the free spring arm end (7a) of which is intended to rest on the other groove flank (3b) of the guide groove (3), wherein the spring arm (7) can be deflected from a starting position, in which the free spring arm end (7a) projects outwards beyond the other, second longitudinal edge (6b), against the action of a restoring force into a less far projecting end position and wherein the distance (b) between the two longitudinal edges (6a, 6b) of the base body (5) is at most half the size of the groove width (B) of the guide groove (3) such that two compressed spring sliders (4a, 4b) can be located parallel to one another in the sliding rail (2a, 2b).

2. Sliding door fitting according to claim 1, **characterized in that** the base body (5) comprises at its second longitudinal edge (6b) a recess (8) into which the free spring arm end (7a) at least partially engages in the end position.

3. Sliding door fitting according to one of the preceding claims, **characterized in that** the base body (5) has on its mounting side (10) at least two pins (11) that are spaced apart from each other in the longitudinal direction.

4. Sliding door fitting according to one of the preceding claims, **characterized in that** the lower and the upper spring sliders (4a, 4b) are mirror symmetrical with respect to one another, possibly apart from varying pin distances.

5. Sliding door fitting according to one of the preceding claims, **characterized in that** the spring arm (7) has a longitudinal edge (9) which projects past the mounting side (10) of the base body (5).

6. Sliding door arrangement (12) that can be closed in a flush-fitting manner comprising at least two sliding doors (13a, 13b) that can be placed in parallel and a sliding door fitting (1) according to one of the preceding claims, wherein each of the sliding doors (13a, 13b) is guided in a longitudinally displaceable manner in the guide groove (3) of the lower sliding rail (2a) by means of two lower spring sliders (4a) mounted on the lower side and in the guide groove (3) of the upper sliding rail (2b) by means of two upper spring sliders (4b) mounted on the upper side.

## Revendications

1. Ferrure (1) de porte coulissante destinée à au moins deux portes coulissantes (13a, 13b) déplaçables en mode parallèle, comprenant des glissières (2a, 2b) supérieure et inférieure, dotées d'une rainure de guidage (3) respective, et au moins deux curseurs élastiques (4a, 4b) respectivement supérieurs et inférieurs, affectés à chacune des portes coulissantes (13a, 13b), sachant que lesdits curseurs élastiques (4a, 4b) sont respectivement formés d'une seule pièce en matière plastique et comportent, à chaque fois, un corps de base (5) muni de deux bords longitudinaux (6a, 6b) mutuellement opposés dont l'un, constituant le premier bord longitudinal (6a), est destiné à venir en applique sur l'un (3a) des flancs de la rainure de guidage (3), et un bras élastique (7) qui est venu de moulage solidaire avec ledit corps de base (5), et dont l'extrémité libre (7a) est destinée à venir en applique sur l'autre flanc (3b) de ladite rainure de guidage (3), sachant que ledit bras élastique (7) peut accomplir, en opposition à une force de rappel, une excursion pivotante à partir d'une position initiale dans laquelle l'extrémité libre (7a) dudit bras élastique fait saillie vers l'extérieur au-delà de l'autre bord ou second bord longitudinal (6b), vers une position extrême présentant une saillie moindre, et sachant que la distance (b) séparant les deux bords longitudinaux (6a, 6b) du corps de base (5) représente, au maximum, la moitié de la largeur (B) de la rainure de guidage (3), de telle sorte que deux curseurs élastiques (4a, 4b) comprimés trouvent place en juxtaposition parallèle dans la glissière (2a, 2b).

2. Ferrure de porte coulissante, selon la revendication 1, **caractérisée par le fait que** le corps de base (5) comporte, au niveau de son second bord longitudinal (6b), un évidement (8) dans lequel l'extrémité libre (7a) du bras élastique pénètre, au moins en partie, dans la position extrême.

3. Ferrure de porte coulissante, selon l'une des revendications précédentes, **caractérisée par le fait que** le corps de base (5) est pourvu, sur son côté montage (10), d'au moins deux tenons (11) implantés à distance dans la direction longitudinale.

4. Ferrure de porte coulissante, selon l'une des revendications précédentes, **caractérisée par le fait que** les curseurs élastiques (4a, 4b) inférieurs et supérieurs sont réalisés avec symétrie spéculaire les uns par rapport aux autres abstraction faite, le cas échéant, de distances différentes séparant les tenons.

5. Ferrure de porte coulissante, selon l'une des revendications précédentes, **caractérisée par le fait que** le bras élastique (7) présente une arête longitudinale (9) faisant saillie au-delà du côté montage (10) du corps de base (5).

6. Agencement (12) de portes coulissantes à fermeture affleurante, comprenant au moins deux portes coulissantes (13a, 13b) déplaçables en mode parallèle, et une ferrure (1) de porte coulissante conforme à l'une des revendications précédentes, chacune desdites portes coulissantes (13a, 13b) étant guidée à coulissements longitudinaux dans la rainure de guidage (3) de la glissière (2a) inférieure, au moyen de deux curseurs élastiques (4a) inférieurs montés à la face inférieure, et dans la rainure de guidage (3) de la glissière (2b) supérieure, au moyen de deux curseurs élastiques (4b) supérieurs montés à la face supérieure.
